# FASCICULE DE BREVET EUROPEEN

(11) **EP 0 561 724 B1**
(45) Date de publication et mention de la délivrance du brevet: **30.10.1996**
(21) Numéro de dépôt: 93470008.9
(22) Date de dépôt: 02.03.1993
(51) Int. Cl.: B22D 11/06

(54) **Dispositif de coulée continue d'un produit métallique entre cylindres**
Doppelrollen-Stranggiessvorrichtung zum Giessen von metallischen Produkten
Apparatus for twin roll casting of metallic products

(30) Priorité: 18.03.1992 FR 9203251
(43) Date de publication de la demande: 22.09.1993
(73) Titulaire: USINOR SACILOR, F-92800 Puteaux (FR); Thyssen Stahl Aktiengesellschaft, 47166 Duisburg (DE)
(72) Inventeur: Barbe, Jacques, F-42100 Saint Etienne (FR); Legrand, Hugues, F-92160 Antony (FR); Raisson, Gérard, F-58000 Nevers (FR)
(74) Mandataire: Ventavoli, Roger

(56) Documents cités:
- EP-A- 0 360 635
- FR-A- 2 642 345
- FR-A- 2 666 256
- PATENT ABSTRACTS OF JAPAN vol. 9, no. 330 (M-442)(2053) 25 Décembre 1985
- PATENT ABSTRACTS OF JAPAN vol. 10, no. 189 (M-494)(2245) 3 Juillet 1986

## Description

L'invention concerne un dispositif de coulée continue d'un produit métallique entre cylindres, ayant des parois latérales flexibles.

On connaît des dispositifs de coulée continue d'un produit métallique et notamment d'une bande métallique mince comportant deux cylindres contrarotatifs à axes horizontaux et parallèles disposés en vis-à-vis avec un écartement correspondant à l'épaisseur du produit à couler.

Le métal liquide est déversé dans un espace de coulée défini par les portions des surfaces des cylindres situées au-dessus d'un plan passant par les axes parallèles de ces cylindres et par des parois latérales d'extrémité fixes appelées petites faces en appui sur les extrémités axiales des cylindres.

Les petites faces doivent être appliquées contre les extrémités axiales des cylindres, de manière à obtenir une étanchéité efficace pour éviter toute fuite de métal en fusion.

Il est également nécessaire d'éviter ou de limiter la solidification du métal au contact des parois latérales.

Dans ce but, on a proposé de réaliser ces parois en un matériau thermiquement isolant, de manière à empêcher un refroidissement important du métal en fusion au contact des parois latérales.

Toutefois, il s'est avéré très difficile d'obtenir à la fois de bonnes caractéristiques d'isolation thermique et une résistance mécanique suffisante des parois.

En particulier, la résistance à l'usure des parois isolantes est généralement insuffisante pour assurer une longue durée de coulée sans changement des parois.

On a donc proposé, par exemple dans la demande de brevet français 90-11000, d'utiliser des parois latérales comportant une partie en matériau réfractaire thermiquement isolant insérée entre les cylindres et placée entre deux plaques métalliques en forme de portions de disque ou de portions d'anneau en contact frottant chacune avec une face frontale plane du cylindre.

Les plaques métalliques comportent un bord externe de forme tronconique dont l'arête délimitant la grande base de la surface tronconique est placée au contact du cylindre correspondant, de manière à se trouver superposée au bord du cylindre. Les pièces en matériau réfractaire isolant des parois latérales sont intercalées entre les bords de forme tronconique des deux plaques métalliques.

Pendant la coulée, les cylindres se dilatent sous l'effet de la chaleur du métal liquide, en particulier dans la direction de leurs axes et suivant leurs bords venant en contact avec les plaques métalliques des parois latérales.

La dilatation des cylindres dans la direction axiale se produit dans une zone des cylindres venant en contact avec le métal liquide en cours de coulée et de solidification, dont la température est variable suivant la direction circonférentielle du cylindre. La déformation des cylindres dans la direction axiale est donc essentiellement variable suivant la circonférence du cylindre et ne concerne qu'une partie de la circonférence du cylindre.

En outre, du fait que les cylindres sont en rotation autour de leurs axes, la déformation des cylindres dans la direction axiale présente un caractère cyclique.

Dans le cas des parois latérales connues de l'art antérieur comportant des plaques ou lames métalliques en contact avec les extrémités axiales des cylindres, il n'est pas possible d'assurer un contact parfait entre les lames métalliques et les cylindres, du fait de la déformation variable et cyclique de ces cylindres dans la direction axiale.

Le but de l'invention est donc de proposer un dispositif de coulée continue d'un produit métallique comportant deux cylindres contrarotatifs à axes parallèles disposés en vis-à-vis avec un certain écartaient et deux parois latérales fixes en appui sur les extrémités axiales des cylindres délimitant un espace de coulée entre les cylindres et comportant chacune deux plaques de forme annulaire qui sont en contact frottant chacune avec une surface frontale plane de l'un des deux cylindres à l'une des extrémités du cylindre et au moins une paroi complémentaire intercalée entre les deux plaques et entre les cylindres, ce dispositif permettant d'obtenir un bon contact entre les plaques de forme annulaire et les cylindres pendant la coulée, malgré la déformation variable et cyclique des cylindres dans la direction axiale.

Dans ce but, chacune des plaques de chacune des parois latérales comporte une pluralité de secteurs annulaires successifs dans la direction circonférentielle déformables élastiquement les uns par rapport aux autres, de manière à pouvoir se déplacer dans la direction axiale par rapport aux cylindres, pendant la coulée.

Afin de bien faire comprendre l'invention, on va maintenant décrire, à titre d'exemple non limitatif, en se référant aux figures jointes en annexe, un dispositif de coulée continue d'une bande métallique mince, suivant l'invention.

La figure 1 est une vue frontale en élévation d'une paroi latérale d'un dispositif de coulée suivant l'invention.

La figure 2 est une vue en coupe partielle suivant 2-2 de la figure 1 du dispositif de coulée suivant l'invention.

La figure 3 est une vue en coupe suivant 3-3 de la figure 1.

La figure 4 est une vue partielle en plan d'une première face d'une plaque annulaire d'une paroi latérale du dispositif de coulée représenté sur les figures 1, 2 et 3.

La figure 5 est une vue partielle en plan de la seconde face de la plaque annulaire représentée sur la figure 4.

La figure 6 est une vue en coupe suivant 6-6 de la figure 4.

La figure 7 est une vue en coupe suivant 7-7 de la figure 4.

Les figures 8, 9 et 10 sont relatives à une variante de réalisation du dispositif de coulée suivant l'invention.

La figure 8 est une vue en coupe par un plan passant par l'axe des cylindres d'une paroi latérale et de la partie d'extrémité des cylindres en contact avec cette paroi latérale.

La figure 9 est une vue en coupe analogue à la vue de la figure 8 montrant la position d'une plaque métallique d'appui d'une paroi latérale telle que représentée sur la figure 8, lorsque cette paroi n'est pas en contact avec les cylindres du dispositif de coulée.

La figure 10 est une vue en plan d'une plaque métallique d'appui de la paroi représentée sur la figure 8.

La figure 11 est une vue schématique en perspective montrant de manière fortement exagérée, la déformation en cours de coulée d'un cylindre d'une machine de coulée continue entre cylindres.

La figure 12 est une vue schématique en coupe montrant la position d'appui d'une plaque d'une paroi latérale telle que représentée sur la figure 8, sur le bord d'un cylindre déformé par dilatation dans la direction axiale.

Sur la figure 1, on a représenté la face frontale dirigée vers les cylindres d'un dispositif de coulée entre cylindres, d'une paroi latérale désignée de manière générale par le repère 1.

Comme il est visible sur les figures 2 et 3, le dispositif de coulée comporte deux cylindres contrarotatifs à axes parallèles 2, 3 disposés en vis-à-vis et avec un certain espacement entre leurs surfaces latérales, de manière à délimiter un espace de coulée qui est fermé, à chacune des extrémités frontales des cylindres, par une paroi latérale telle que 1.

L'espace de coulée entre les cylindres présente une largeur minimale correspondant à l'épaisseur du produit à couler, dans le plan contenant les axes de rotation des cylindres 2 et 3.

La paroi latérale 1 comporte deux plaques métalliques d'appui 4, 5 en forme de secteurs annulaires ayant une amplitude angulaire de l'ordre de 60° et qui sont mis en contact suivant leur bord annulaire externe avec le bord des cylindres 2, 3.

Comme il est visible en particulier sur la figure 3, le bord externe des plaques d'appui 4, 5 est chanfreiné et présente une forme tronconique. Le demi-angle au sommet du tronc de cône a une valeur voisine de 60°. Les plaques d'appui 4, 5 sont maintenues en contact frottant avec le bord des cylindres 2, 3 en rotation, de manière que l'arête du bord tronconique correspondant à la grande base soit superposé avec le bord du cylindre 2, 3 correspondant.

Entre les bords tronconiques des plaques d'appui 4, 5 est intercalée une pièce en matériau réfractaire 6 qui est, de préférence, en début de coulée, saillante dans la direction axiale, à l'intérieur de l'espace de coulée 8 délimité par les surfaces latérales des cylindres 2 et 3 et par les parois latérales 1 appelées aussi petites faces.

Pendant une opération de coulée, du métal liquide est versé dans l'espace 8 et vient en contact avec les cylindres 2 et 3 qui sont mis en rotation.

Les cylindres 2 et 3 dont la paroi externe est refroidie permettent de refroidir et de solidifier le métal liquide, de telle sorte qu'il se forme progressivement, deux peaux solidifiées au contact des cylindres 2, 3 en rotation, les peaux solidifiées se rejoignant au niveau de la partie la plus étroite ou col de l'espace de coulée 8 située au voisinage du plan axial des cylindres 2 et 3.

En plus des plaques métalliques d'appui 4, 5 et de la pièce en matériau réfractaire 6 intercalée entre ces plaques d'appui, la paroi latérale 1 comporte un ensemble d'éléments de support et de maintien qui est relié au bâti de l'installation de coulée pour assurer la mise en appui de la paroi latérale contre les extrémités frontales des cylindres.

L'ensemble de support et de maintien qui présente la forme d'un boîtier comporte deux porte-plaque 10, 11 en forme de secteurs annulaires sur lesquelles les plaques d'appui 4, 5 sont fixées par des vis et une plaque de support 12 en appui sur les porte-plaque 10, 11 sur la face de ces porte-plaque opposée aux plaques d'appui 4, 5.

La plaque de support 12 est elle-même fixée par soudure sur un ensemble de maintien 13 qui peut être rapporté et fixé par des vis 14 sur une partie fixe 15 de l'installation de coulée.

Comme il est visible sur la figure 3, des dispositifs de serrage tels que 16 fixés sur la plaque de support 12 permettent d'exercer un effort dans la direction axiale des cylindres 2 et 3, sur la pièce en matériau réfractaire 6, par l'intermédiaire d'un ressort hélicoïdal 17.

Le ressort hélicoïdal 17 exerce l'effort axial sur la pièce 6, par l'intermédiaire d'une bague 18, d'une pièce métallique 19 et d'une plaque de protection en matériau réfractaire 20 ayant une dureté supérieure au matériau de la pièce 6.

La pièce en matériau réfractaire 6 destinée à venir en contact avec le métal liquide à l'intérieur de l'espace de coulée 8 vient en appui, par deux bords de forme tronconique, sur les bords tronconiques en vis-à-vis des plaques d'appui 4 et 5 et sur la face arrière plane des plaques 4 et 5 opposée à la face de ces plaques 4 et 5 en appui sur les cylindres 2 et 3.

Les porte-plaque 10 et 11 comportent suivant toute leur longueur, une rainure transversale 21 (ou 22) située au voisinage de la plaque d'appui 4 ou 5 correspondante et s'étendant sur une partie substantielle de la largeur du porte-plaque 10 ou 11. Les rainures 21 et 22 qui séparent les porte-plaque 1O et 11 en deux parties d'importance inégale permettent d'obtenir une certaine élasticité du montage, du fait des possibilités de flexion du porte-plaque au niveau de la zone de jonction entre les deux parties situées de part et d'autre de la rainure.

En outre, les rainures 21 et 22 permettent de limiter les transferts thermiques par l'intermédiaire des porte-plaque.

On va maintenant se reporter aux figures 4 à 7 pour décrire les plaques d'appui des parois latérales du dispositif de coulée représenté sur les figures 1, 2 et 3.

Sur les figures 4 et 5, on a représenté une partie 25 d'une plaque d'appui telle que 5 qui est constituée par une lame métallique en forme de secteur annulaire comportant une première face qui est représentée sur la figure 4 et qui est destinée à venir en contact avec le bord du cylindre 3 et une seconde face opposée qui est représentée sur la figure 5 et qui est destinée à venir en contact avec le porte-plaque d'appui correspondant 11 et avec la pièce en matériau réfractaire 6.

Chacune des plaques d'appui 4 et 5 peut être constituée par plusieurs éléments 25 tels que représentés sur les figures 4 et 5, disposés l'un à la suite de l'autre et fixés sur le porte-plaque correspondant.

Comme il est visible sur les figures 6 et 7, l'élément de forme annulaire 25 constituant une partie de la plaque d'appui 5 comporte un talon 26 constituant sa partie interne et une lame 27 de plus faible épaisseur que le talon 26 et constituant sa partie externe.

Le talon 26 est traversé par des ouvertures 28 constituant des logements pour des vis de fixation 30 de la plaque d'appui 5 sur le porte-plaque correspondant 11, comme représenté sur la figure 2.

Les trous de vis 28 comportent une partie d'entrée tronconique débouchant sur la face 25a de l'élément 25 dirigée vers le cylindre 3 et destinée à recevoir la tête de la vis 30.

Le talon 26 de l'élément 25 est également traversé par un orifice de lubrification 29 débouchant sur la face 25b de l'élément 25 qui est rapporté contre le porte-plaque 11, au niveau du talon 26 et contre la pièce complémentaire en matériau réfractaire.

A son extrémité opposée, l'orifice de lubrification 29 débouche sur la face 25a de l'élément 25, à l'intérieur d'une lumière 31 usinée dans la direction radiale de la lame 27 prolongeant le talon 26 vers l'extérieur.

Pendant le fonctionnement de l'installation de coulée, un lubrifiant liquide est introduit dans l'orifice de lubrification 29, par l'intermédiaire d'une cavité de distribution de lubrifiant usinée dans le porte-plaque 11.

Le lubrifiant parvient par l'intermédiaire de l'orifice 29, dans la lumière 31 qui se trouve sur la face 25a de la lame 27 située en vis-à-vis ou au contact de la surface du cylindre 3. On réalise ainsi une lubrification des surfaces frottantes de la lame 27 de l'élément 25 de la plaque d'appui et du cylindre 3.

Selon l'invention, la partie externe de l'élément annulaire 25 constituant la lame 27 est séparée en secteurs successifs 27a, 27b, 27c, 27d par des découpes 32a, 32b, 32c de direction radiale par rapport à l'élément 25 et suivant toute l'épaisseur de la lame 27.

Des découpes 33, 33a, 33b, 33c de direction circonférentielle traversant la lame 27 sur toute son épaisseur et disposées l'une par rapport à l'autre avec un certain espacement recoupent chacune une découpe radiale 32a, 32b ou 32c.

Les découpes 32a, 32b, 32c, 33a, 33b, 33c permettent aux secteurs successifs 27a, 27b, 27c, 27d de l'élément 25 de la plaque d'appui 5, de se déformer indépendamment l'un de l'autre, en particulier par flexion, dans une direction perpendiculaire aux faces 25a et 25b de l'élément 25, c'est-à-dire dans une direction axiale par rapport aux cylindres 2 et 3.

En outre, les secteurs 27a, 27b, 27c et 27d de la lame métallique 27 sont parfaitement élastiques et sont susceptibles de revenir dans leur position initiale, après un déplacement dans la direction axiale, par exemple dû à la dilatation du cylindre 3.

Comme il est visible sur les figures 6 et 7, les lames 27 constituées des secteurs annulaires successifs 27a, 27b, 27c, 27d présentent une certaine inclinaison dans la direction axiale, en direction du cylindre 3, de sorte que l'extrémité extérieure de la lame 27 constitue la partie de cette lame venant en contact avec le cylindre 3, et que la partie interne de la lame 27 solidaire du talon 26 présente un certain jeu J par rapport à la surface frontale du cylindre 3, lors de la mise en contact de la paroi latérale et des cylindres.

De préférence, les découpes radiales telles que 32a, 32b, 32c et les découpes circonférentielles telles que 33a, 33b, 33c sont réalisées par électro-érosion et présentent une largeur de l'ordre de 0,4 mm.

Le cambrage vers l'extérieur de la lame 27 est tel que la flèche de la lame 27 correspondant au jeu J du talon 26 de la plaque d'appui par rapport au cylindre 3 soit compris entre 0,5 et 1 mm.

Il est à remarquer que sur les figures 6 et 7, l'élément 25 de la plaque d'appui a été représenté dans sa position initiale, avant le démarrage de l'installation de coulée et avant qu'une force de compression ne soit appliquée sur la plaque d'appui pour la mettre en contact avec le cylindre 3.

Par l'effet de la compression de la paroi latérale et de la plaque d'appui contre le cylindre 3, la face 25a de la plaque d'appui vient se plaquer sur le bord annulaire externe du cylindre 3.

Pendant le fonctionnement de l'installation, les secteurs annulaires 27a, 27b, 27c, 27d de l'élément 25 de la plaque d'appui sont susceptibles de se déformer dans la direction axiale des cylindres, l'un par rapport à l'autre, en particulier par flexion, du fait que ces secteurs sont séparés par les découpes radiales 32a, 32b et 32c et que la longueur des zones de liaison entre ces secteurs annulaires et le talon de la plaque d'appui est réduite par la présence des découpes circonférentielles 33a, 33b et 33c. Les secteurs annulaires successifs 27a, 27b, 27c, 27d présentent donc une bonne flexibilité qui leur permet de s'adapter au profil de déformation du cylindre sous l'effet de la dilatation et au caractère cyclique de cette déformation, lors de la rotation des cylindres.

Le choix d'un alliage à faible dilatation thermique et à haute caractéristique mécanique pour réaliser les plaques d'appui des parois latérales permet d'obtenir des caractéristiques de déformation et de retour élastique des secteurs des plaques d'appui permettant d'assurer un contact parfait entre le bord des plaques d'appui et les cylindres correspondants, malgré la déformation dans la direction axiale des cylindres pendant la coulée.

Ces résultats sont obtenus en particulier du fait de l'utilisation de plaques d'appui comportant une partie externe réalisée sous la forme d'une lame mince et flexible séparées par des découpes en secteurs annulaires successifs dans la direction circonférentielle et présentant en outre un cambrage de leurs extrémités externes en direction du cylindre.

Le matériau réfractaire constituant la pièce 6 venant fermer l'espace de coulée sur ses côtés latéraux est de préférence un réfractaire fibreux présentant de bonnes caractéristiques d'isolation thermique et une dureté relativement faible. Ce matériau pourra présenter en particulier une dureté nettement inférieure à la dureté de la plaque de protection 20 venant en contact avec sa face externe. Un tel matériau fibreux peut être constitué par exemple par des fibres d'alumine imprégnées de gel de zircone. Un tel produit est commercialisé sous le nom de Procélit.

Sur la figure 8, on a représenté une paroi latérale et les parties d'extrémité des cylindres d'une installation de coulée continue entre cylindres suivant l'invention et suivant une variante de réalisation.

La paroi latérale désignée de manière générale par le repère 40 comporte un support 41 en forme de boîtier ayant deux parois latérales de forme courbe 42 et 43 constituant les porte-plaque d'appui analogues aux éléments 10 et 11 représentés sur les figures 2 et 3.

Deux plaques d'appui métalliques 44 et 45 en forme de secteurs annulaires tels que représentés sur la figure 10 sont fixées respectivement sur les porte-plaque 42 et 43, par des vis 46.

Comme il est visible sur les figures 8 et 10, les plaques d'appui telles que la plaque 45 comportent des secteurs successifs tels que 45a, 45b, 45c, 45d, 45e et 45f qui sont séparés par des découpes de direction radiale traversant la lame métallique en forme de secteur annulaire constituant la plaque 45, suivant toute son épaisseur.

Chacun des secteurs tels que 45a comporte de l'extérieur vers l'intérieur de la plaque 46, un patin 47 et une lame flexible 48 solidaire d'un talon 49 par l'intermédiaire duquel la plaque 45 est fixée sur le porte-plaque par l'intermédiaire d'une vis 46.

Comme il est visible sur les figures 8 et 9, les patins 47 présentent une forme profilée dans la direction radiale, limitée par deux faces inclinées l'une par rapport à l'autre 47a et 47b faisant un angle aigu.

La face externe 47a du patin 47 est destinée à venir en appui contre le bord externe du cylindre correspondant 50 de l'installation de coulée.

La face externe des patins de la plaque d'appui 44 vient de même en contact avec le bord externe du second cylindre 51 de l'installation de coulée, dans la position de service de la paroi latérale 40.

Les patins 47 de forme profilée sont séparés les uns des autres par les découpes radiales 52 de faible largeur qui peuvent être réalisées par électro-érosion.

Les lames élastiques 48 dont l'épaisseur est sensiblement inférieure à l'épaisseur des patins 47 sont séparées les unes des autres par des lumières radiales 53 ayant une largeur dans la direction circonférentielle de quelques millimètres.

Les parties 49 des secteurs de la plaque 45 constituant les talons de fixation de la plaque d'appui sont solidaires les unes des autres pour constituer un talon de fixation unique en forme de secteur annulaire.

Comme il est visible sur la figure 9 sur laquelle on a représenté une partie de la paroi latérale 40, lorsque cette paroi n'est pas en appui contre les cylindres 50 et 51, les secteurs des plaques d'appui telles que la plaque 45 sont légèrement cambrés vers l'extérieur, de manière que l'extrémité des patins 47 se trouve en saillie vers l'extérieur et présente une flèche F, du fait de la précontrainte de cambrage des secteurs de la plaque d'appui 45.

Lorsque la paroi latérale est mise en contact avec les cylindres 50 et 51 et appliquée avec un certain effort dans la direction axiale contre les extrémités frontales de ces cylindres, la face externe 47a des patins 47 des plaques d'appui telles que 45 vient se plaquer contre le bord externe du cylindre correspondant.

Le bord externe des cylindres 50 et 51 venant en contact avec les patins tels que 47 des plaques d'appui est revêtu d'une couche anti-usure, respectivement 54 et 55.

Les couches d'usure 54 et 55 réalisées dans une zone annulaire sur le bord du cylindre peuvent être réalisées par revêtement ou par traitement de la surface du cylindre.

Cette couche d'usure peut être constituée par exemple par un nitrure tel que le nitrure de bore ou par un carbure tel que le carbure de chrome.

Les faces internes telles que 47b des secteurs déformables élastiques constituant les plaques d'appui sont inclinées et constituent pour l'ensemble d'une plaque d'appui, une surface sensiblement tronconique.

Entre les surfaces tronconiques des deux plaques d'appui situées en vis-à-vis de la paroi latérale 40 est intercalée une pièce 56 en matériau réfractaire disposée à l'intérieur du boîtier 41 et comportant deux surfaces externes de forme tronconique.

La pièce en matériau réfractaire 56 réalise la fermeture de l'espace de coulée 58 ménagé entre les cylindres 50 et 51.

La pièce réfractaire 56 qui est en un matériau relativement tendre tel qu'un matériau réfractaire fibreux présente de bonnes caractéristiques d'isolation thermique et permet d'éviter une transmission de chaleur entre le métal liquide et le boîtier 41 de la paroi latérale 40. De plus, la pièce 56 relativement tendre est susceptible de subir une usure par le métal en cours de solidification ou solidifié, de sorte qu'il se forme une cavité dans la pièce 56 à l'intérieur de laquelle du métal peut se solidifier partiellement et constituer une glissière latérale pour la pièce en cours de coulée et de solidification dans l'espace de coulée 58 et entraînée par les cylindres 50 et 51 en rotation.

En outre, la pièce 56 permet de transmettre l'effort de direction axiale exercé sur le boîtier 41 de la paroi 40 aux plaques d'appui 44 et 45, de manière à les appliquer sur les extrémités des cylindres 50 et 51.

Des pièces 59 et 59' en un second matériau réfractaire sont disposées contre la face interne des lames 48 des plaques d'appui 44 et 45.

Les pièces 59 et 59' présentent une surface opposée aux lames flexibles 48 de forme sensiblement tronconique prolongeant la surface 47b des patins 47.

La pièce 56 en un premier matériau réfractaire n'est pas appliquée directement sur la surface 47b des patins 47 et sur la surface tronconique des pièces 59 et 59' en un second matériau réfractaire.

Une couche relativement mince 60 en un troisième matériau réfractaire est intercalée entre la pièce 56 et les surfaces tronconiques des patins 47 et des pièces 59 et 59'.

Le second matériau réfractaire constituant les pièces 59 et 59' est un matériau très isolant qui est destiné à protéger les lames flexibles 48, de manière que ces lames ne perdent pas leur élasticité sous l'effet de la chaleur provenant du métal liquide remplissant l'espace de coulée 58.

En effet, comme il sera expliqué en regard de la figure 12, lorsque les cylindres 50 et 51 se déforment dans la direction axiale, les patins 47 des plaques d'appui 44 et 45 ne viennent en contact avec le bord du cylindre que suivant une zone annulaire de très faible largeur.

Il en résulte que les patins 47 sont peu refroidis au contact des cylindres 50 et 51 et que la chaleur du métal liquide transmise à la partie d'extrémité des patins 47 parvient aux lames 48 par conduction. De manière à préserver l'élasticité des lames 48, il est donc nécessaire de limiter l'apport de chaleur à ces lames à la chaleur transmise par conduction par les patins 47.

Le troisième matériau réfractaire constituant les couches 60 doit présenter de très bonnes caractéristiques d'élasticité pour pouvoir s'adapter aux déplacements des patins 47 des lames 48 et des pièces isolantes 59 et 59', lors de la dilatation des cylindres dans la direction axiale.

De préférence, le premier matériau réfractaire constituant la pièce 56 est un matériau fibreux tel que le matériau commercialisé sous l'appellation Procélit.

Le second matériau très isolant constituant les pièces 59 et 59' est de préférence une mousse réfractaire telle que la mousse de silice.

Le matériau métallique constituant les plaques d'appui 44 et 45 est de préférence un acier ayant un faible coefficient de dilatation et de hautes caractéristiques mécaniques tel qu'un acier Maraging.

On pourra par exemple utiliser l'acier commercialisé sous l'appellation Marphy 2.17 contenant moins de 0,02 % de carbone, de 17 à 19 % de nickel, de 7,5 à 8,5 % de de cobalt, de 4,6 à 5,2 % de molybdène, de 0,3 à 0,5 % de titane et de 0,005 à 015 % d'aluminium, les proportions étant en poids et le solde de la composition, à l'exception des impuretés inévitables, étant constitué par du fer.

Sur les figures 11 et 12, on voit une partie d'extrémité frontale d'un cylindre 61 d'une installation de coulée continue entre cylindres et, de façon fortement exagérée, la déformation 62, dans la direction axiale du cylindre 61, provoquée par dilatation sous l'effet de la chaleur du métal liquide coulé au contact du cylindre 61.

Comme il est visible sur la figure 11, la déformation 62 concerne une zone annulaire externe du cylindre 61 et présente une amplitude croissante de l'intérieur du cylindre vers l'extérieur et depuis la partie supérieure de l'espace de coulée jusqu'à la partie inférieure de cet espace de coulée correspondant au col au niveau duquel un produit partiellement solidifié est extrait.

En outre, du fait de la rotation du cylindre, comme schématisé par la flèche 63, la déformation 62 concerne une zone constamment variable du cylindre 61 et présente un caractère cyclique.

Comme il est visible sur la figure 12, les patins 47 des plaques d'appui viennent en contact avec la partie d'extrémité externe de la zone déformée 62, le contact de cette partie externe ou éventuellement de l'ensemble de la surface 47a du patin 47 étant assuré du fait de l'élasticité des lames 48.

On maintient donc constamment un contact parfaitement étanche entre la plaque d'appui et le cylindre quelle que soit la déformation axiale de ce cylindre.

En outre, les efforts permettant d'appliquer la paroi latérale contre les cylindres se trouvent répartis sur une surface plus importante, la flexibilité des lames 48 permettant d'adapter la position des patins 47.

Le dispositif de coulée suivant l'invention présente donc l'avantage de comporter des parois latérales qui peuvent s'adapter parfaitement aux déformations du cylindre dans la direction axiale lors de la coulée.

L'invention ne se limite pas aux modes de réalisation qui ont été décrits.

C'est ainsi que les plaques d'appui peuvent être constituées par des portions de couronne ou de disque comportant des secteurs déformables successifs dans la direction circonférentielle réalisés d'une manière quelconque, soit par découpage d'une plaque monobloc soit en utilisant des éléments rapportés.

Les plaques d'appui peuvent être réalisées en acier ou fibres de carbone.

Les matériaux réfractaires constituant la partie interne de la paroi latérale en contact avec les plaques d'appui et !les matériaux anti-usure de revêtement des cylindres peuvent être différents de ceux qui ont été décrits.

L'invention s'applique à toute installation de coulée d'un produit métallique entre deux cylindres.

## Revendications

1. Dispositif de coulée continue d'un produit métallique comportant deux cylindres contrarotatifs à axes parallèles (2, 3 ; 50, 51, 61) disposés en vis-à-vis avec un certain écartement et deux parois latérales fixes (1, 40) en appui sur les extrémités axiales des cylindres délimitant un espace de coulée (8, 58) entre les cylindres et comportant chacune deux plaques d'appui (4, 5 ; 44, 45) de forme circulaire ou annulaire gui sont en contact frottant chacune avec une face frontale plane de l'un des deux cylindres (2, 3 ; 50, 51, 61) à l'une des extrémités des cylindres et au moins une paroi complémentaire (6, 56) intercalée entre les deux plaques (4, 5 ; 44, 45) et entre les cylindres (2, 3 ; 50, 51), caractérisé par le fait que chacune des plaques d'appui (4, 5 ; 44, 45) de chacune des parois latérales comporte une pluralité de secteurs annulaires (27a, 27b, 27c, 27d, 45a, 45b, **...,** 45f) successifs dans la direction circonférentielle déformables élastiquement les uns par rapport aux autres, de manière à pouvoir se déplacer dans la direction axiale, par rapport aux cylindres (2, 3 ; 50, 51, 61) pendant la coulée**.**

2. Dispositif suivant la revendication 1, caractérisé par le fait que chacune des plaques d'appui (4, 5 ; 44, 45) est constituée par au moins une lame métallique de forme annulaire comportant des découpes (32a, 32b, 32c ; 52, 53) de direction radiale, suivant toute son épaisseur et sur une partie de sa largeur dans la direction radiale, délimitant les secteurs déformables élastiquement (27a, 27b, 27c, 27d ; 45a, ..., 45f).

3. Dispositif suivant la revendication 2, caractérisé par le fait que la lame (25, 45) présente, dans sa zone découpée radialement, une épaisseur inférieure à son épaisseur dans la zone non découpée constituant un talon de fixation (26, 49) de la lame (25, 45) sur un support.

4. Dispositif suivant l'une quelconque des revendications 2 et 3, caractérisé par le fait que la partie découpée de la lame métallique (25, 45) est précontrainte, de manière à présenter un cambrage vers l'extérieur de la lame (25, 45) en direction de la surface de contact du cylindre (3, 51) correspondant.

5. Dispositif suivant l'une quelconque des revendications 2 à 4, caractérisé par le fait que les lames (25, 45) constituant les plaques d'appui comportent de plus des découpes de direction circonférentielle (33a, 33b, 33c) suivant toute leur épaisseur recoupant les découpes de direction radiale (32a, 32b, 32c).

6. Dispositif suivant l'une quelconque des revendications 1 à 5, caractérisé par le fait que les plaques d'appui (4, 5 ; 44, 45) sont fixées chacune sur un porte-plaque (10, 11 ; 42, 43) de forme courbe et comportent des orifices de lubrification traversants (29) en communication avec une cavité d'amenée de lubrifiant à l'intérieur du porte-plaque correspondant et débouchant dans une lumière (31) sur la face (25a) de la plaque d'appui venant en contact avec le bord du cylindre (3).

7. Dispositif suivant la revendication 6, caractérisé par le fait que les porte-plaque d'appui (10, 11) comportent, suivant toute leur longueur, une rainure (21, 22) suivant une partie substantielle de leur épaisseur dans un plan parallèle aux faces des plaques d'appui (4, 5).

8. Dispositif suivant la revendication 2, caractérisé par le fait que les secteurs déformables successifs (45a, ..., 45f) des lames métalliques constituant les plaques d'appui (44, 45) comportent, successivement dans la direction radiale, de l'extérieur vers l'intérieur de la plaque d'appui, un patin d'appui (47) et une lame flexible (48) dont l'épaisseur est inférieure à l'épaisseur du patin (47).

9. Dispositif suivant la revendication 8, caractérisé par le fait que les patins (47) présentent deux faces (47a, 47b) inclinées l'une par rapport à l'autre et faisant un angle aigu, l'une des faces (47a) étant destinée à venir en contact avec le bord du cylindre correspondant (50, 51) et l'autre face (47b) avec la paroi complémentaire (56) de la paroi latérale (40).

10. Dispositif suivant la revendication 9, caractérisé par le fait que la paroi complémentaire (56) est constituée par une pièce en un premier matériau réfractaire, qu'au moins une pièce (58, 59) en un second matériau réfractaire est disposée au contact des lames flexibles (48) de chacune des plaques d'appui et qu'une couche (60) en un troisième matériau réfractaire est intercalée entre la paroi complémentaire (56) et d'une part les patins (47) et d'autre part la pièce (58, 59) en un second matériau réfractaire, le premier matériau réfractaire étant un matériau isolant thermique fibreux, le second matériau réfractaire étant un matériau très isolant et le troisième matériau réfractaire un matériau élastique.

11. Dispositif suivant la revendication 10, caractérisé par le fait que le premier matériau réfractaire est constitué par des fibres d'alumine imprégnées de zircone et que le second matériau est constitué par de la mousse de silice.

12. Dispositif suivant la revendication 1, caractérisé par le fait que la face interne des secteurs déformables des plaques d'appui (4, 5) opposée à la face des secteurs venant en contact avec les cylindres correspondants (2, 3) est en contact avec une partie de la paroi latérale (1), constituée par un matériau réfractaire isolant.

## Claims

1. Device for the continuous casting of a metal product, comprising two counter-rotating rolls (2, 3; 50, 51, 61) with parallel axes arranged facing each other with a certain gap and two fixed side walls (1, 40) which bear on the axial ends of the rolls, delimiting a casting space (8, 58) between the rolls, and each of which side walls comprises two bearing plates (4, 5; 44, 45) of circular or annular shape which are each in rubbing contact with a plane front face of one of the two rolls (2, 3; 50, 51, 61) at one of the ends of the rolls and at least one additional wall (6, 56) inserted between the two plates (4, 5; 44, 45) and between the rolls (2, 3; 50, 51), characterized in that each of the bearing plates (4, 5; 44, 45) of each of the side walls comprises a plurality of successive annular sectors (27a, 27b, 27c, 27d, 45a, 45b, ..., 45f) in the circumferential direction, these sectors being elastically deformable with respect to one another so as to be able to move in the axial direction, with respect to the rolls (2, 3; 50, 51, 61) during casting.

2. Device according to Claim 1, characterized in that each of the bearing plates (4, 5; 44, 45) consists of at least one metal blade of annular shape having cuts (32a, 32b, 32c; 52, 53) along a radial direction, over its entire thickness and over part of its width in the radial direction, delimiting the elastically deformable sectors (27a, 27b, 27c, 27d; 45a, ..., 45f).

3. Device according to Claim 2, characterized in that the blade (25, 45) has, in its radially cut zone, a thickness less than its thickness in the uncut zone constituting a heel piece (26, 49) for fixing the blade (25, 45) to a support.

4. Device according to either of Claims 2 and 3, characterized in that the cut part of the metal blade (25, 45) is prestressed, so as to exhibit a curvature towards the outside of the blade (25, 45) in the direction of the contact surface of the corresponding roll (3, 51).

5. Device according to any one of Claims 2 to 4, characterized in that the blades (25, 45) constituting the bearing plates further comprise cuts (33a, 33b, 33c) in the circumferential direction over their entire thickness, these intersecting the cuts (32a, 32b, 32c) in the radial direction.

6. Device according to any one of Claims 1 to 5, characterized in that the bearing plates (4, 5; 44, 45) are each fixed to a plate holder (10, 11; 42, 43) of curved shape and have transverse lubrication orifices (29) communicating with a lubricant supply cavity inside the corresponding plate holder and emerging in a slot (31) on the face (25a) of the bearing plate coming into contact with the side of the roll (3).

7. Device according to Claim 6, characterized in that the bearing-plate holders (10, 11) have, over their entire length, a groove (21, 22) over a substantial part of their thickness in a plane parallel to the faces of the bearing plates (4, 5).

8. Device according to Claim 2, characterized in that the successive deformable sectors (45a, ..., 45f) of the metal blades constituting the bearing plates (44, 45) comprise, successively in the radial direction, from the outside towards the inside of the bearing plate, a bearing shoe (47) and a flexible blade (48) whose thickness is less than the thickness of the shoe (47).

9. Device according to Claim 8, characterized in that the shoes (47) have two faces (47a, 47b) inclined with respect to each other and making an acute angle, one of the faces (47a) being intended to come into contact with the side of the corresponding roll (50, 51) and the other face (47b) with the additional wall (56) of the side wall (40).

10. Device according to Claim 9, characterized in that the additional wall (56) consists of a piece made of a first refractory material, in that at least one piece (58, 59) made of a second refractory material is arranged so as to be in contact with the flexible blades (48) of each of the bearing plates and in that a layer (60) made of a third refractory material is inserted between the additional wall (56) and, on the one hand, the shoes (47) and, on the other hand, the piece (58, 59) made of a second refractory material, the first refractory material being a fibrous thermally insulating material, the second refractory material being a very insulating material and the third refractory material being an elastic material.

11. Device according to Claim 10, characterized in that the first refractory material consists of alumina fibres impregnated with zirconia and in that the second material consists of silica foam.

12. Device according to Claim 10, characterized in that the inner face of the deformable sectors of the bearing plates (4, 5) which is opposite that face of the sectors coming into contact with the corresponding rolls (2, 3) is in contact with part of the side wall (1) and consists of an insulating refractory material.

## Patentansprüche

1. Vorrichtung zum Stranggießen eines metallischen Gegenstandes, mit zwei sich gegenläufig drehenden, achsparallelen Walzen (2, 3; 50, 51, 61), die mit vorgegebenem Abstand nebeneinander angeordnet sind und mit zwei feststehenden Seitenwänden (1, 40), die sich auf den axialen Enden der Walzen abstützen und dabei einen Gießraum (8, 58) zwischen den Walzen begrenzen, wobei jede zwei kreisförmige oder ringförmige Stützplatten (4, 5; 44, 45) aufweist, die im Reibkontakt mit einer ebenen Stirnfläche einer der beiden Enden einer der beiden Walzen (2, 3; 50, 51, 61) stehen und mit wenigstens einer zusätzlichen Wand (6, 56), die zwischen die beiden Platten (4, 5; 44, 45) und zwischen die Walzen (2, 3; 50, 51) eingesetzt ist, dadurch gekennzeichnet, daß jede der Stützplatten (4, 5; 44, 45) einer jeden Seitenwand eine Vielzahl von ringförmigen Sektoren (27a, 27b, 27c, 27d, 45a, 45b, ..., 45f) aufweist, die in Umfangsrichtung aufeinanderfolgen und relativ zueinander elastisch verformbar sind, derart, daß sie in Axialrichtung bezüglich der Walzen (2, 3; 50, 51, 61) während des Gießvorgangs verschiebbar sind.

2. Vorrichtung nach Anspruch 1, dadurch gekennzeichnet, daß jede Stützplatte (4, 5; 44, 45) aus wenigstens einer ringförmigen metallischen Lamelle besteht, welche radial ausgerichtete Einschnitte (32a, 32b, 32c; 52, 53) aufweist entlang ihrer gesamten Dicke und entlang eines Abschnitts ihrer Breite in radialer Richtung, so daß elastische verformbare Sektoren (27a, 27b, 27c, 27d; 45a, ..., 45f) begrenzt werden.

3. Vorrichtung nach Anspruch 2, dadurch gekennzeichnet, daß die Lamelle (25, 45) in ihrem radial eingeschnittenen Bereich eine Dicke aufweist, die kleiner ist als ihre Dicke in dem nicht eingeschnittenen Bereich, so daß ein Befestigungsansatz (26, 49) der Lamelle (25, 45) auf einer Halterung gebildet wird.

4. Vorrichtung nach einem der Ansprüche 2 und 3, dadurch gekennzeichnet, daß der eingeschnittene Abschnitt der metallischen Lamelle (25, 45) derart unter Vorspannung steht, daß eine nach außen in Richtung zur Kontaktfläche mit der zugehörigen Walze (3, 51) gerichtete Wölbung der Lamelle (25, 45) entsteht.

5. Vorrichtung nach einem der Ansprüche 2 bis 4, dadurch gekennzeichnet, daß die Lamellen (25, 45), welche die Stützplatten bilden, außerdem in Umfangsrichtung verlaufende Einschnitte (33a, 33b, 33c) über ihre gesamte Dicke aufweisen, welche die radialen Einschnitte (32a, 32b, 32c) schneiden.

6. Vorrichtung nach einem der Ansprüche 1 bis 5, dadurch gekennzeichnet, daß die Stützplatten (4, 5; 44, 45) jeweils an einem gebogenen Plattenträger (10, 11; 42, 43) befestigt sind und sie durchsetzende Schmieröffnungen (29) aufweisen, die mit einer Aussparung zur Schmiermittelzufuhr im Inneren des zugehörigen Plattenträgers in Verbindung stehen und in einer Aussparung (31) in der mit dem Rand der Walze (3) in Verbindung stehenden Fläche (25a) der Stützplatte münden.

7. Vorrichtung nach Anspruch 6, dadurch gekennzeichnet, daß die Stützplattenträger (10, 11) über ihre gesamte Länge eine Nut (21, 22) aufweisen, die sich über einen erheblichen Abschnitt ihrer Breite erstreckt in einer Ebene parallel zu den Flächen der Stützplatten (4, 5).

8. Vorrichtung nach Anspruch 2, dadurch gekennzeichnet, daß die aufeinanderfolgenden verformbaren Sektoren (45a, ..., 45f) der metallischen Lamellen, welche die Stützplatten (44, 45) bilden, von außen nach innen und in Radialrichtung der Stützplatte eine Stützkufe (47) und eine flexible Lamelle (48) aufweisen, deren Dicke kleiner als die Dicke der Kufe (47) ist.

9. Vorrichtung nach Anspruch 8, dadurch gekennzeichnet, daß die Kufen (47) zwei zueinander geneigte Flächen (47a, 47b) aufweisen, die einen spitzen Winkel miteinander einschließen, wobei eine der Flächen (47a) den Rand der zugehörigen Walze (50, 51) berührt und die andere Fläche (47b) die zusätzliche Wand (56) der Seitenwand (40) berührt.

10. Vorrichtung nach Anspruch 9, dadurch gekennzeichnet, daß die zusätzliche Wand (56) einstückig ist und aus einem ersten feuerfesten Material besteht, daß wenigstens ein Teil (58, 59) aus einem zweiten feuerfesten Material an den flexiblen Lamellen (48) einer jeden Stützplatte anliegt, und daß eine Schicht (60) aus einem dritten feuerfesten Material zwischen der zusätzlichen Wand (56) und einerseits den Kufen (47) und andererseits dem Teil (58, 59) aus dem zweiten feuerfesten Material angeordnet ist, wobei das erste feuerfeste Material ein faserförmiges, thermisch isolierendes Material, das zweite feuerfeste Material ein hochisolierendes Material und das dritte feuerfeste Material ein elastisches Material ist.

11. Vorrichtung nach Anspruch 10, dadurch gekennzeichnet, daß das erste feuerfeste Material aus Aluminiumoxidfasern besteht, welche mit Zirkondioxid imprägniert sind und daß das zweite Material aus einem schaumartigen Silikat besteht.

12. Vorrichtung nach Anspruch 11, dadurch gekennzeichnet, daß die Innenfläche der verformbaren Sektoren der Stützplatten (4, 5), welche derjenigen Fläche der Sektoren gegenüberliegt, die die zugehörigen Walzen (2, 3) berührt, in Kontakt steht mit einem Abschnitt der Seitenwand 1, bestehend aus einem isolierenden, feuerfesten Material.
